# EUROPÄISCHE PATENTSCHRIFT

(11) **EP 0 990 851 B1**
(45) Veröffentlichungstag und Bekanntmachung des Hinweises auf die Patenterteilung: **23.07.2003**
(21) Anmeldenummer: 98810983.1
(22) Anmeldetag: 30.09.1998
(51) Int. Cl.: F23R 3/10, F23M 13/00

(54) **Brennkammer für eine Gasturbine**
Gas turbine combustor
Chambre de combustion pour une turbine à gaz

(43) Veröffentlichungstag der Anmeldung: 05.04.2000
(73) Patentinhaber: ALSTOM (Switzerland) Ltd, 5401 Baden (CH)
(72) Erfinder: Keller, Jakob, Prof. Dr., 5610 Wohlen (CH)

(56) Entgegenhaltungen:
- EP-A- 0 576 717
- EP-A- 0 702 141
- EP-A- 0 892 216
- GB-A- 2 309 296
- US-A- 2 654 219

## Beschreibung

### TECHNISCHES GEBIET

Die vorliegende Erfindung bezieht sich auf das Gebiet der Gasturbinen. Sie betrifft eine Brennkammer für eine Gasturbine, in welcher Brennkammer die heissen Verbrennungsgase einer Verbrennungszone durch Innenwände umschlossen werden, welche durch Kühlluft, welche durch ausserhalb der Innenwände durch von einer Aussenwand der Brennkammer und den Innenwänden gebildete Kühlluftkanäle herangeführt wird, gekühlt werden.

Eine solche Brennkammer ist in Form einer Sekundärbrennkammer z.B. aus der Druckschrift EP-A1 0 669 500 der Anmelderin bekannt.

### STAND DER TECHNIK

In den Brennkammern, insbesondere den Sekundärbrennkammem, herkömmlicher Gasturbinen kann es im Betrieb unter bestimmten Bedingungen zu Druckschwingungen bzw. akustischen Schwingungen kommen, die frequenzmässig im Bereich von mehreren kHz, z.B. im Bereich von 2-6 kHz liegen. Derartige Schwingungen erweisen sich als störend für den Betrieb und sind daher unerwünscht. Eine Möglichkeit zur Dämpfung oder Unterdrückung derartiger Schwingungen besteht darin, strömungstechnische Mittel in der Brennkammer vorzusehen, welche die Strömung der heissen Gase dahingehend beeinflussen, dass die akustischen Schwingungen nicht oder nur in geringem Masse angeregt werden. Eine andere Möglichkeit besteht darin, an der Brennkammer sogenannte Helmholtzresonatoren anzubringen, die als Dämpfungselemente an die Schwingungen ankoppeln und die Schwingungen dämpfen oder vollständig zum Verschwinden bringen.

Aus dem Stand der Technik sind verschiedene Beispiele für den Einsatz von Helmholtzresonatoren bekannt. In der Druckschrift US-A 5,373,695 wird eine Ringbrennkammer für eine Gasturbine beschrieben, bei welcher an der Stirnseite neben den Brennern einzelne, mit Kühlluft gespülte Helmholtzresonatoren angeordnet sind, die jeweils ein aussenliegendes Dämpfungsvolumen umfassen, das über ein Dämpfungsrohr mit der Brennkammer in Verbindung steht und zur Verhinderung einer hitzebedingten frequenzmässigen Verstimmung über ein dünnes Versorgungsrohr von aussen mit Kühlluft beaufschlagt wird.

In der Druckschrift US-A 5,644,918 wird eine Gasturbinen-Brennkammer beschrieben, bei der innerhalb des die Brennkammer umgebenden Kühlluft führenden Doppelmantels und an der Stirnseite der Brennkammer im Bereich der Brenner durch Einziehen zusätzlicher Trennwände Helmholtzresonatoren 48 und 56 gebildet werden, die über Verengungen 50 bzw. 58 mit der Brennkammer in Verbindung stehen, im übrigen aber vollkommen abgeschlossen sind, so dass ein Durchfluss von Kühlluft durch die Resonatorräume nicht stattfindet.

Eine andere Lösung, die sich speziell auf eine Sekundärbrennkammer bezieht, ist in der Druckschrift US-A 5, 431,018 dargestellt. Ein mit Kühlluft gespülter Helmholtzresonator umgibt hier konzentrisch die radial in die Brennkammer einmündende Brennstoffleitung, durch welche der Brennstoff für die Nachverbrennung in die Brennkammer eingedüst wird.

Die bekannten, mit Helmholtzresonatoren arbeitenden Lösungen sind aufwendig in der Konstruktion, lassen sich bei vorhandenen Gasturbinen nur schwer nachrüsten, nehmen, wenn sie in einer Mehrzahl eingesetzt werden, erheblichen Platz ein, und sind nicht kompatibel mit Kühlkonzepten, bei denen die Innenwand der Brennkammer durch von aussen herangeführte Kühlluft gekühlt wird. Zusätzlich weisen Lösungen mit Verwendung von Helmholtzresonatoren meist den Nachteil auf, dass ihr Schallabsorptionsprofil im Frequenzbereich ziemlich schmalbandig ist, und nicht annäherungsweise den oben genannten und typischerweise relevanten Bereich von 2-6 kHz abzudecken vermag. Wohl können die Resonatoren individuell oder in Gruppen unterschiedlich abgestimmt werden, was dann zu einer inhomogenen Verbreiterung des Absorptionsprofils führt, so eine Lösung hat aber inhärent den Nachteil, dass bei einer bestimmten Frequenz weniger Leistung absorbiert werden kann.

Die Europäische Veröffentlichung EP-A1-0 576 717 offenbart eine Gasturbinenbrennkammer. In dieser Brennkammer ist das Flammrohr aus seiner vom Verbrennungsraum abgewandten Seite einem vom Verdichter des Gasturbine gelieferten Luftstrom ausgesetzt. Das Flammrohr setzt sich im wesentlichen aus Wandteilen zusammen, wobei die dem Verbrennungsraum abgewandten äusseren Wandteile jeweils mehrere über den Umfang verteilte Einlassöffnungen aufweisen, über die Kühlluft in einen im Flammrohr angeordneten Zwischenraum eingeleitet wird. Aus den Zwischenraum wird die Kühlluft über Austrittsbohrungen in den dem Verbrennungsraum zugewandten inneren Wandteilen in den Verbrennungsraum eingeleitet. Der Zwischenraum zwischen den Wandteilen ist zwecks Bildung eines Helmholtzresonators an ein grosses, abgeschlossenes Zusatzvolumen angekoppelt, wobei die Einlassöffnungen in den äusseren Wandteilen als Zuführrohre und die Austrittsbohrungen als Dämpfungsrohre des Helmholtzresonators, ausgebildet sind.

Die EP-A1-0 971 172 offenbart eine Gasturbine. Bei dieser Brennkammer, in welcher die heissen Verbrennungsgase einer Verbrennungszone durch Innenwände umschlossen werden, welche durch ausserhalb der Innenwände herangeführte Kühlluft gekühlt werden, wird eine gleichzeitige effiziente akustische Dämpfung und Kühlung dadurch erreicht, dass zumindest in einem Teilbereich an der Aussenseite der Innenwände eine von den Innenwänden beabstandete, im wesentlichen parallel zu den Innenwänden verlaufende Lochplatte angeordnet ist, welche zusammen mit der zugehörigen Innenwand ein geschlossenes Dämpfungsvolumen bildet, dass die Innenwände im Bereich des Dämpfungsvolumens eine Mehrzahl von verteilt angeordneten ersten Öffnungen aufweist, durch welche das Dämpfungsvolumen mit der Verbrennungszone der Brennkammer in Verbindung steht, dass die Lochplatte eine Mehrzahl von verteilt angeordneten zweiten Öffnungen aufweist, durch welche Kühlluft von aussen in das Dämpfungsvolumen einströmt und nach Art einer Prallkühlung zwischen den ersten Öffnungen auf die gegenüberliegende Aussenseite der Innenwand trifft, und dass der Abstand zwischen der Lochplatte und der Innenwand und die geometrischen Abmessungen der ersten Öffnungen so gewählt sind, dass die ersten Öffnungen zusammen mit den Dämpfungsvolumen eine Mehrzahl von untereinander verbundenen Helmholtzresonatoren bilden und als Schalldämpfer für in der Brennkammer entstehende akustische Schwingungen wirken.

### DARSTELLUNG DER ERFINDUNG

Es ist daher Aufgabe der Erfindung, eine durch eine Kombination von Helmholtzresonatoren und einem schallabsorbierenden Lochblech akustisch bedämpfte Brennkammer für Gasturbinen zu schaffen, welche die Nachteile der bekannten Lösungen vermeidet und sich insbesondere durch einen geringen zusätzlichen Aufwand und Platzbedarf für die integrierten Resonatoren auszeichnet, und zugleich eine effektive Kühlung der Innenwände der Brennkammer erlaubt, und welche ein möglichst breites Schallabsorptionsprofil im Frequenzbereich aufweist.

Die Aufgabe wird bei einer Brennkammer der eingangs genannten Art dadurch gelöst, dass zumindest in einem Teilbereich der Innenwände die Innenwand aus wenigstens zwei, im wesentlichen parallel zueinander angeordneten Lochplatten gebildet wird, dass eine erste Lochplatte unmittelbar an die Kühlluftkanäle grenzt und mit einer Mehrzahl von ersten Öffnungen versehen ist, durch welche Kühlluft aus den Kühlluftkanälen in ein hinter der ersten Lochplatte liegendes erstes Zwischenvolumen strömt, dass hinter der ersten Lochplatte, in Richtung der Verbrennungszone, eine weitere Lochplatte angeordnet ist, welche mit einer Mehrzahl von weiteren Öffnungen versehen ist, dass der Abstand zwischen der ersten Lochplatte und der weiteren Lochplatte und die geometrischen Abmessungen der weiteren Öffnungen und so gewählt sind, dass die Öffnungen zusammen mit zwi-schen den Lochplatten vorhandenen Zwischenvolumina eine Mehrzahl von untereinander verbundenen Helmholtzresonatoren bilden und als Schalldämpfer für in der Brennkammer entstehende akustische Schwingungen wirken, und dass zusätzlich weitere Mittel vorhanden sind, welche schallabsorbierend wirken. Der Kern der Erfindung besteht somit darin, dass die Kombination von Helmholtzresonatoren mit weiteren schallabsorbierenden Mitteln zu einer breiten Schallabsorptionscharakteristik bei geringem Platzbedarf führt.

Ein erste bevorzugte Ausführungsform der Erfindung zeichnet sich dadruch aus, dass zumindest in einem Teilbereich der Innenwände die Innenwand aus drei, im wesentlichen parallel zueinander angeordneten Lochplatten gebildet wird, dass eine erste Lochplatte unmittelbar an die Kühlluftkanäle grenzt und mit einer Mehrzahl von ersten Öffnungen versehen ist, durch welche Kühlluft aus den Kühlluftkanälen in ein hinter der ersten Lochplatte liegendes erstes Zwischenvolumen strömt, welches auf der den Kühlluftkanälen zugewandten Seite von der ersten Lochplatte und auf der gegenüberliegenden Seite von einer zweiten Lochplatte begrenzt ist, welche zweite Lochplatte mit einer Mehrzahl von zweiten Öffnungen versehen ist, dass auf der dem ersten Zwischenvolumen abgewandten Seite der zweiten Lochplatte eine dritte Lochplatte angeordnet ist, welche mit einer Mehrzahl von dritten Öffnungen versehen ist, und welche an die Verbrennungszone grenzt, und dass wenigstens eine der Lochplatten zusätzlich schallabsorbierend wirkt. Der Kern der Ausführungsform besteht mit anderen Worten darin, dass eine der drei Lochplatten durch entsprechende Lochgestaltung, bzw. durch entsprechendes Kontraktionsverhältnis, eine möglichst reflexionsfreie Schalltransmission aufweist, und dass die Kombination und die geometrische Ausgestaltung von zwei weiteren Lochplatten eine Mehrzahl von miteinander verbundenen Helmholtzresonatoren schafft, die eine Phasendrehung bewirken. Ausserdem wird das ganze Absorptionssystem von Kühlluft durchspült, so dass die Resonatoren thermisch und frequenzmässig stabilisiert werden. Der zusätzliche Aufwand zur Schaffung des Absorptionssystems besteht dabei - wenn bei vorhandener Effusionskühlung die grossen Öffnungen in der Innenwand bereits vorhanden sind - lediglich aus dem Anbringen zwei weiterer Lochplatten.

Eine zweite bevorzugte Ausführungsform der erfindungsgemässen Brennkammer ist dadurch gekennzeichnet, dass das Kontraktionsverhältnis, definiert als das Verhältnis zwischen der Fläche der Öffnung und der in Richtung der Verbrennungszone davor liegenden Fläche, für die zweiten oder die dritten Öffnungen im wesentlichen gleich ist wie die grösste, im Verbrennungsraum auftretende, Machzahl, welche definiert ist als das Verhältnis der Quellengeschwindigkeit und der Schallgeschwindigkeit, und dass die mit solchen Öffnungen versehene Lochplatte schallabsorbierend wirkt. Auf diese Weise wird entweder die zweite oder die dritte Lochplatte zur schallabsorbierenden Platte, indem durch die Lochwahl eine frequenzunabhängige, echofreie Transmission eingestellt wird.

Eine zweite bevorzugte Ausführungsform der Brennkammer nach der Erfindung zeichnet sich dadurch aus, dass der Abstand zwischen der ersten Lochplatte und der zweiten Lochplatte und die geometrischen Abmessungen der zweiten Öffnungen derart gewählt werden, dass die zweiten Öffnungen in Kombination mit dem zwischen der ersten und der zweiten Lochplatte angeordneten ersten Zwischenraum Helmholtzresonatoren ergeben, deren Resonanzfrequenz im wesentlichen im Bereich der im Verbrennungsraum auftretenden akustischen Schwingungen liegt, und dass weiterhin bevorzugt die dritte Lochplatte schallabsorbierend ausgestaltet ist. So führt die dritte Lochplatte zu einer echofreien Transmission des Schalls und die in Schallausbreitungsrichtung dahinterliegenden Helmholtzresonatoren schieben dessen Phase.

Für übliche Frequenzwerte der Brennkammerschwingungen im Bereich von 2-6 kHz weist die zweite Lochplatte eine Dicke im Bereich von 0.1 bis 1 cm, insbesondere bevorzugt von 0.6 cm auf, das Flächenverhältnis der akustisch relevanten Teilflächen des ersten Zwischenvolumens und der Flächen der zweiten Öffnungen liegen im Bereich von 5 bis 10, insbesondere bevorzugt von 8, der Abstand der ersten von der zweiten Lochplatte beträgt 0.1 bis 1 cm, insbesondere bevorzugt 0.6 cm, das Produkt aus Kontraktionsverhältnis der dritten Öffnungen und grösster Machzahl liegt im Bereich von 1 bis 0.5, und das Flächenverhältnis der akustisch relevanten Teilflächen im Verbrennungsraum und der akustisch relevanten Teilflächen des ersten Zwischenvolumens liegt in einem Bereich von 1 bis 2.

Eine andere bevorzugte Ausführungsform der erfindungsgemässen Brennkammer ist dadurch gekennzeichnet, dass der Abstand zwischen der ersten Lochplatte und der dritten Lochplatte und die geometrischen Abmessungen der dritten Öffnungen derart gewählt werden, dass die dritten Öffnungen in Kombination mit dem zwischen der ersten und der dritten Lochplatte angeordneten Zwischenraum Helmholtzresonatoren ergeben, deren Resonanzfrequenz im wesentlichen im Bereich der im Verbrennungsraum auftretenden akustischen Schwingungen liegt, und dass weiterhin bevorzugt die zweite Lochplatte schallabsorbierend ausgebildet ist. So entsteht eine schallabsorbierende Anordnung, bei welcher die schallabsorbierende Lochplatte im eigentlichen Dämpfungsvolumen der Helmholtzresonatoren angeordnet ist, was sich als platzsparend und dennoch effizient erweist.

Besonders platzsparend und kühlungstechnisch optimal ohne wesentliche Einbussen in akustischer Hinsicht lässt sich die schallabsorbierende Anordnung ausgestalten, wenn gemäss einer weiteren Ausführungsform die zweite und die dritte Lochplatte bei gleichmässiger und konzentrischer Anordnung der Löcher in den beiden Lochplatten unmittelbar und ohne Beabstandung aneinandergefügt werden, oder dass die beiden Lochplatten sogar durch eine einzige Lochplatte mit von den beiden Seiten in unterschiedlichem Durchmesser gebohrten Löchern ersetzt werden.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: im vereinfachten Längsschnitt eine Sekundärbrennkammer, wie sie aus dem Stand der Technik, insbesondere der EP-A1 0 669 500, bekannt ist;
- Fig. 2: einen vergrösserten Ausschnitt der Brennkammer nach Fig. 1 im Bereich des stufenartigen Übergangs zwischen Zuströmzone und Verbrennungszone mit einer integrierten Helmholtzresonator-Anordnung und einem extern angeordneten Dämpfungsblech gemäss einem bevorzugten Ausführungsbeispiel der Erfindung;
- Fig. 3: eine schematische Darstellung eines Schnittes der Anordnung nach Figur 2;
- Fig. 4: eine vereinfachte kleinste Berechnungseinheit für eine Anordnung gemäss Fig. 2 mit externem Dämpfungsblech;
- Fig. 5: die quadrierten Reflexionskoeffizienten als Funktion der Frequenz in verschiedenen Anordnungen mir externem Dämpfungsblech;
- Fig. 6: einen vergrösserten Ausschnitt der Brennkammer nach Fig. 1 im Bereich des stufenartigen Übergangs zwischen Zuströmzone und Verbrennungszone mit einer integrierten Helmholtzresonator-Anordnung und einem intern angeordneten Dämpfungsblech gemäss einem bevorzugten Ausführungsbeispiel der Erfindung;
- Fig. 7: eine schematische Darstellung eines Schnittes der Anordnung nach Figur 6;
- Fig. 8: eine vereinfachte kleinste Berechnungseinheit für eine Anordnung gemäss Fig. 6 mit internem Dämpfungsblech;
- Fig. 9: die quadrierten Reflexionskoeffizienten als Funktion der Frequenz in verschiedenen Anordnungen mir internem Dämpfungsblech; und
- Fig. 10: einen Schnitt durch ein Lochblech, welches das zweite und das dritte Lochblech ersetzt für den Fall eines internen Dämpfungsblechs.

### WEGE ZUR AUSFÜHRUNG DER ERFINDUNG

In Fig. 1 ist im vereinfachten Längsschnitt eine Sekundärbrennkammer wiedergegeben, die aus der EP-A1 0 669 500, bekannt ist, und die sich bevorzugt zur Verwirklichung der Erfindung eignet. Die Brennkammer 10 umfasst eine Verbrennungszone 23, welche von einer sich in axialer Richtung erstreckenden Innenwand 12 und einer radialen Innenwand 17 begrenzt ist. In die Verbrennungszone 23 treten die heissen Gase einer vorgeschalteten Verbrennungsstufe durch eine Zuströmzone 20 ein und durch einen Heissgasauslass 13 wieder aus. Die Zuströmzone 20 ist durch eine Innenwand 15 begrenzt. In die Zuströmzone 20 ragt von der Seite her eine Brennstofflanze 18 hinein, die am vorderen Ende eine Düse 19 zum Eindüsen von Brennstoff aufweist. Die Innenwände 12, 15 und 17 sind von einer sich in axialer Richtung erstreckenden Aussenwand 11 umgeben. Zwischen der Innenwand 12 und der Aussenwand 11 bleibt ein Kühlluftkanal 14 frei, durch welchen Kühlluft entgegen der Strömungsrichtung der heissen Gase in einen zwischen der Innenwand 15 und der Aussenwand 11 gebildeten hinteren Kühlluftkanal 16 strömt. Die Innenwand 12 wird dabei von der Kühlluft konvektiv gekühlt. Vom hinteren Kühlluftkanal 16 strömt die Kühlluft durch Öffnungen 21 in der Innenwand 15 in die Zuströmzone 20, und durch weitere Öffnungen 22 in der radialen Innenwand 17 in die Verbrennungszone 23 ein, und bewirkt dabei eine Effusionskühlung.

An der radialen Innenwand 17, d.h., der stufenartigen Erweiterung zwischen Zuströmzone 20 und Verbrennungszone 23 kann nun gemäss einem bevorzugten Ausführungsbeispiel der Erfindung, wie es in Fig. 2 dargestellt ist, eine Helmholtzresonator-Anordnung in Kombination mit einer schallabsorbierenden dritten Lochplatte 29 integriert werden, die gleichzeitig eine effektive Kühlung der Anordnung gewährleistet. Auf der Aussenseite der vormals radialen Innenwand 17a wird dazu gemäss Fig. 2 in einem Abstand (L in Fig. 4) eine erste Lochplatte 24 parallel angeordnet, die zusammen mit der eigentlichen radialen Innenwand, welche eine zweite Lochplatte 17a bildet, ein erstes (ringförmiges) Zwischenvolumen 26 einschliesst. Die zweite Lochplatte 17a weist eine Mehrzahl von mehr oder weniger regelmässig verteilten Öffnungen 27a auf, die identisch mit den Öffnungen 22 für die Effusionskühlung in der Brennkammer nach Fig. 1 sein können, aber auch abweichende geometrische Abmessungen haben können. Die als Durchgangsbohrungen mit einer Durchmesser a und einer Länge I (Fig. 4) ausgebildeten Öffnungen 27a wirken jede für sich als Dämpfungsrohr eines Helmholtz-Teilresonators, der aus der jeweiligen Öffnung 27a und dem dahinterliegenden Teilvolumen des ersten Zwischenvolumens 26 gebildet wird. Das erste Zwischenvolumen 26 insgesamt und die Gesamtheit der Öffnungen 27a lassen sich als einzelne Helmholtzresonatoren auffassen, deren einzelne Dämpfungsvolumina untereinander zum ersten Zwischenvolumen 26 verbunden sind.

Die erste Lochplatte 24 hat neben der Begrenzung des ersten Zwischenvolumens zwei weitere wichtige Aufgaben. Die in der ersten Lochplatte 24 vorgesehenen Öffnungen 25 lassen aus dem hinteren Kühlluftkanal 16 Kühlluft in das erste Zwischenvolumen 26 einströmen. Die einströmende Kühlluft kühlt einerseits die Helmholtzresonator-Anordnung. Dadurch wird die Geometrie und damit die Dämpfungsfrequenz der Anordnung stabil gehalten. Andererseits sind die Öffnungen 25 relativ zu den zweiten Öffnungen 27a versetzt bzw. "auf Lücke" angeordnet. Dadurch trifft die in das erste Zwischenvolumen 26 einströmende Kühlluft auf die den Öffnungen 25 gegenüberliegende Aussenseite der zweiten Lochplatte 17a, was zu einer effektiven Prallkühlung der zweiten Lochplatte 17 führt. Der Durchmesser der Öffnungen 25 ist gegenüber dem Durchmesser a vergleichsweise klein (Fig. 4). Dadurch ist gewährleistet, dass die durchströmende Kühlluft einen ausreichenden Druckabfall erleidet.

Auf der Innenseite der zweiten Lochplatte 17a wird des weiteren gemäss Fig. 2 in einem Abstand (X in Fig. 4) eine dritte Lochplatte 29 parallel angeordnet, die zusammen mit der zweiten Lochplatte 17a ein zweites (ringförmiges) Zwischenvolumen 30 einschliesst. Die dritte Lochplatte 29 weist eine Mehrzahl von verteilten Öffnungen 28 auf. Diese Öffnungen 28 werden vorzugsweise so gestaltet, dass die dritte Lochplatte 29 den in der Verbrennungszone 23 entstehenden Schall echofrei durchlässt, d.h. dass kein Schall reflektiert wird und somit diese dritte Lochplatte schallabsorbierend wirkt. Das zweite Zwischenvolumen 30 und die dritte Lochplatte werden dabei von der durch das erste Zwischenvolumen und die zweiten Öffnungen 27a strömenden Kühlluft durchflossen und entsprechend gekühlt.

Figur 3 zeigt schematisch den Aufbau des in Figur 2 dargestellten Ausführungsbeispiels der Erfindung nochmals. Der aus der Verbrennungszone 23 ankommende Schall 31 tritt zunächst echofrei durch die Öffnungen 28 der dritten Lochplatte 29 ins zweite Zwischenvolumen 30. Danach trifft der Schall auf die von der ersten 24 und der zweiten 17a Lochplatte mit den Öffnungen 27a gebildeten Helmholtzresonatoren, welche die Phase der Schallwellen schieben. Gleichzeitig strömt durch die Anordnung in Gegenrichtung zum Schall der Kühlluftstrom 22, nachdem er durch die Öffnungen 25 in der ersten Lochplatte 24 ins erste Zwischenvolumen 26 gelangt ist.

Eine schematische Darstellung der Anordnung, welche sich zur Berechnung ihrer Eigenschaften besonders eignet, ist zusammen mit der Angabe der Dimensionierungen in Figur 4 dargestellt. Die wesentlichen Eigenschaften dieser Aneinanderreihung von Elementen lassen sich einfach durch Berechnung des Transformationsverhaltens der Riemanninvarianten für jedes Element und anschliessendes sequentielles Aneinanderreihen der Transformationen ermitteln. Als in diesem Zusammenhang besonders wichtige Eigenschaft der schallabsorbierenden Lochplatte gilt, dass die Transmission der schallabsorbierenden Lochplatte für Fluss kleiner Machzahlen genau dann echofrei, d.h. reflexionsfrei ist, wenn das Kontraktionsverhältnis, definiert als Verhältnis der Fläche der Blende bzw. der Öffnung b zur Fläche B vor der Blende (b/B) im wesentlichen gleich der grössten in der Kammer auftretenden Machzahl ist.

Die Resonanzfrequenz der Resonatoranordnung bzw. der Teilresonatoren wird im wesentlichen durch die Fläche A, die Dicke I der zweiten Lochplatte 17a bzw. die Länge der Öffnungen 27a, den Durchmesser der Öffnungen 27a und Beabstandung L der Platten bestimmt. Zur Dämpfung von Frequenzen im Bereich von mehreren kHz sind die Öffnungen 27a als Durchgangsbohrungen mit einer Länge I von wenigen Millimetern und einem Durchmesser a von wenigen Millimetern ausgebildet. Der Abstand L zwischen der ersten 24 und der zweiten 17a Lochplatte beträgt wenige Millimeter, und das Verhältnis der Fläche A zur Lochfläche a liegt im Bereich von 5 bis 10.

Für die Dämpfung von Frequenzen in Bereich von 2 bis 6 kHz können die in der nachfolgenden Tabelle aufgeführten beispielhaften Werte angegeben werden:

| **Eingangswerte** | | |
|---|---|---|
| Temperatur der Luft | 770 | K |
| Bohrungslänge I | 6 | mm |
| Plattenabstand L | 6 | mm |
| Plattenabstand X | 6 | mm |
| Flächenverhältnis A/a | 8 | |
| Flächenverhältnis B/A | 1 | |
| Produkt aus Machzahl und inversem Kontraktionsverhältnis | 1 | |
| Massenfluss der Kühlluft | 3.88 | kg/(s*m^2) |
| Druck im Brenner | 16.6 | bar |

| **Ausgangswerte** | | |
|---|---|---|
| Flussgeschwindigkeit in den Öffnungen 27a | 4.13 | m/s |
| Inverses Kontraktionsverhältnis | 32.81 | |
| Flussgeschwindigkeit durch die dritte Lochplatte 29 | 16.94 | m/s |

Das sich für die Werte aus der Tabelle ergebende Dämpfungsverhalten der Anordnung aus Helmholtzresonatoren und schallabsorbierender Lochplatte 29 ist in Fig. 5a) wiedergegeben. Fig. 5 zeigt jeweils den quadrierten Reflexionskoeffizienten (reflection coefficient squared) über der Frequenz in Hz. Man erkennt Fig. 5a), dass für die obigen Werte im ganzen Bereich von 2 bis 6 kHz signifikante Absorption stattfindet, und dass bei 4720 Hz resonante Absorption auftritt. Sehr starke Absorption hat man im Bereich von 3.5 bis 5.5 kHz, wo mehr als 75% der akustischen Leistung aufgenommen werden.

Verändert man von den obigen Eingangswerten allein das Flächenverhältnis B/A auf 2, d.h. verkleinert man das Verhältnis von Brennerfläche zu Dämpfungsfläche, so resultiert ein Absorptionsverhalten wie es in Figur 5b) angegeben ist, während sich die in der Tabelle angegebenen Ausgangswerte nicht verändern. Die Schallabsorption nimmt allgemein ab, und es gibt keine resonante Absorption mehr. Dies zeigt, dass man immer die ganze Anordnung berücksichtigen muss, und dass man nicht Helmholtzresonatoren und schallabsorbierende Platte separat betrachten darf. Um die Verstimmung des Systems durch die obige Veränderung wieder zu beheben, muss die dritte Lochplatte verändert werden, namentlich muss neben B/A=2 das Produkt aus Machzahl und inversem Kontraktionsverhältnis auf 0.5 gesetzt werden. Es resultieren dann die folgenden neuen Ausgangswerte:

| **Ausgangswerte** | | |
|---|---|---|
| Inverses Kontraktionsverhältnis | 23.21 | |
| Flussgeschwindigkeit durch die dritte Lochplatte 29 | 11.98 | m/s |

Durch diese Reduktion der Flussgeschwindigkeit durch die dritte Lochplatte 29 resultiert ein Verhalten gemäss Figur 5c), man beobachtet wieder eine resonante Absorption bei der ungefähr gleichen Frequenz, wenn auch der Bereich starker Absorption schmaler geworden ist im Vergleich zu Figur 5a), da das Kontraktionsverhältnis nicht mehr optimal an die maximale Machzahl angepasst ist.

Ein weiteres Ausführungsbeispiel einer Ausführungsform der Erfindung ist in Figur 6 abgebildet. In diesem Fall handelt es sich um einen sogenannten internen Absorber, d.h. das schallabsorbierende Blech befindet sich im eigentlichen Dämpfungsvolumen der Helmholtzresonatoren. Die Helmholtzresonatoren werden in diesem Fall von einer ersten, dem hinteren Kühlluftkanal 16 zugewandten Lochplatte 24 und einer dritten, direkt an die Verbrennungszone 23 grenzenden Lochplatte 17b gebildet. Die erste Lochplatte 24 weist wiederum Öffnungen 25 auf, durch welche Kühlluft 22 in die Anordnung strömt. Die dritte Lochplatte 17b weist Öffnungen 27b auf, welche als Dämpfungsrohre der Helmholtzresonatoren dienen. Das Dämpfungsvolumen der Helmholtzresonatoren setzt sich in diesem Fall aus den beiden Zwischenvolumina 32 und 35 zusammen, welche durch die zwischen der ersten 24 und der dritten 17b Lochplatte eingezogenen zweiten Lochplatte 34 gebildet werden. Die zweite Lochplatte 34 ist mit Öffnungen 33 versehen, welche derart gestaltet sind, dass diese zweite Lochplatte 34 schallabsorbierend, d.h. echofrei wirkt. Dies wie oben beschrieben durch ein an die höchste Machzahl angepasstes Kontraktionsverhältnis.

Figur 7 zeigt wiederum eine schematische Darstellung, wie der Schall 31 aus der Verbrennungszone 23 auf die Anordnung mit internem Absorber auftrifft, und wie von der gegenüberliegenden Seite her die Kühlluft 22 durch die Öffnungen 25 strömt. Die zur Berechnung der wichtigsten charakteristischen Eigenschaften einer solchen Anordnung einfachste Darstellung der Elemente ist in Analogie zu Figur 4 in Figur 8 zusammen mit den Dimensionen gegeben. Die Resonanzfrequenz der Resonatoranordnung bzw. der Teilresonatoren wird in diesem Fall im wesentlichen durch die Fläche A, die Dicke I1 der dritten Lochplatte 17b bzw. die Länge der Öffnungen 27b, den Durchmesser der Öffnungen 27b und Beabstandung L1 der Platten bestimmt. Zur Dämpfung von Frequenzen im Bereich von mehreren kHz sind die Öffnungen 27b als Durchgangsbohrungen mit einer Länge I1 von wenigen Millimetern und einem Durchmesser a von wenigen Millimetern ausgebildet. Der Abstand L1 zwischen der ersten 24 und der dritten 17b Lochplatte beträgt wenige Millimeter, und das Verhältnis der Fläche A zur Lochfläche a liegt im Bereich von 5 bis 10.

Für die Dämpfung von Frequenzen in Bereich von 2 bis 6 kHz können die in der nachfolgenden Tabelle aufgeführten beispielhaften Werte angegeben werden:

| **Eingangswerte** | | |
|---|---|---|
| Temperatur der Luft | 770 | K |
| Bohrungslänge I1 | 6 | mm |
| Plattenabstand L1 | 8 | mm |
| Plattenabstand Y | 3 | mm |
| Flächenverhältnis A/a | 8 | |
| Flächenverhältnis B/A | 1 | |
| Produkt aus Machzahl und inversem Kontraktionsverhältnis | 2.025 | |
| Massenfluss der Kühlluft | 3.88 | kg/(s*m^2) |
| Druck im Brenner | 16.6 | bar |

| **Ausgangswerte** | | |
|---|---|---|
| Flussgeschwindigkeit in den Öffnungen 27b | 4.13 | m/s |
| Inverses Kontraktionsverhältnis | 46.68 | |
| Flussgeschwindigkeit durch die zweite Lochplatte 34 | 24.10 | m/s |

Das sich für die Werte aus der Tabelle ergebende Dämpfungsverhalten der Anordnung aus Helmholtzresonatoren und interner schallabsorbierender Lochplatte 34 ist in Fig. 9a) wiedergegeben. Fig. 9 zeigt jeweils wiederum den quadrierten Reflexionskoeffizienten (reflection coefficient squared) über der Frequenz in Hz. Man erkennt in Fig. 9a), dass für die obigen Werte im ganzen Bereich von 2 bis 6 kHz signifikante Absorption stattfindet, und dass bei 3880 Hz resonante Absorption auftritt. Sehr starke Absorption hat man im Bereich von 2.9 bis 5.2 kHz, wo mehr als 75% der akustischen Leistung aufgenommen werden.

Verändert man von den obigen Eingangswerten wie oben allein das Flächenverhältnis B/A auf 2, d.h. verkleinert man das Verhältnis von Brennerfläche zu Dämpfungsfläche, so resultiert ein Absorptionsverhalten wie es in Figur 9b) angegeben ist, während sich die in der Tabelle angegebenen Ausgangswerte nicht verändern. Die Schallabsorption nimmt allgemein ab, und es gibt keine resonante Absorption mehr. Um die Verstimmung des Systems durch die obige Veränderung wieder zu beheben, muss die zweite Lochplatte 34 verändert werden, namentlich muss neben B/A=2 das Produkt aus Machzahl und inversem Kontraktionsverhältnis auf 0.981 gesetzt werden. Es resultieren dann die folgenden neuen Ausgangswerte:

| **Ausgangswerte** | | |
|---|---|---|
| Inverses Kontraktionsverhältnis | 32.50 | |
| Flussgeschwindigkeit durch die zweite Lochplatte 34 | 16.78 | m/s |

Durch diese Reduktion der Flussgeschwindigkeit durch.die zweite Lochplatte 34 resultiert ein Verhalten gemäss Figur 9c), man beobachtet wieder eine resonante Absorption bei der ungefähr gleichen Frequenz, wenn auch der Bereich starker Absorption schmaler geworden ist im Vergleich zu Figur 9a), da das Kontraktionsverhältnis nicht mehr optimal an die maximale Machzahl angepasst ist.

Vergleicht man die Charakteristika von internem und externem Absorber jeweils für die ersten Eingangswerte, so sieht man, dass die Absorption beim externen Absorber relativ langsam zunimmt zwischen 2 und 4.5 kHz und schnell abnimmt oberhalb 5.2 kHz, während die Absorption beim internen Absorber zwischen 2 und 3.5 kHz schnell zunimmt und oberhalb 4.5 kHz nur langsam abnimmt. Das Absorptionsverhalten einer Anordnung mit internem Absorber ist somit nicht nur symmetrischer, sondern es weist auch allgemein eine breitere Absorption auf. Je nach Anwendung und involvierten Schallfrequenzen kann sich aber die eine oder die andere Anordnung besser eignen.

Da bei einer Anordnung mit drei beabstandeten Lochplatten die Kühlung insbesondere der der Verbrennungszone 23 ausgesetzten Wand nicht mehr optimal bewerkstelligen lässt, kann es sich als vorteilhaft erweisen, gemäss einer weiteren Ausführungsform der Erfindung, die schallabsorbierende Lochplatte und die Lochplatte, welche die Dämpfungsrohre der Helmholtzresonatoren bildet, unmittelbar aneinander anliegend anzuordnen, oder sogar durch ein, mit speziellen, gestuften Öffnungen versehenes Lochblech 37 zu ersetzen. Ein solches Lochblech 37 ist für eine Anordnung mit internem Absorber in Figur 10 dargestellt. Das Lochblech 37 weist von den beiden Seiten Öffnungen verschiedenen Durchmessers auf, wobei der der Verbrennungszone 23 zugewandte zweite Stufenteil 39 den Dämpfungsrohren 27b aus Figur 6 nachzugestalten ist, und der andere, erste Stufenteil 38 die echofreie Transmission sicherstellt und den Öffnungen 33 aus Figur 6 entspricht. Auf diese Weise hat man den Vorteil, nur zwei Lochplatten vorsehen zu müssen, was die Kühlung und die Konstruktion wesentlich vereinfacht, und trotzdem eine effiziente kombinierte Anordnung von Helmholtzresonatoren und Schallabsorbierer zu haben.

Alle der obigen Ausführungsbeispiele zeichnen sich dadurch aus, dass sie auf einfache Weise in eine bestehende Brennkammer eingebaut werden können. In den hier geschilderten Ausführungsbeispielen wird dabei die ehemalige radiale Innenwand 17 einmal als zweite 17a und einmal als dritte 17b Lochplatte der dreiteiligen Anordnung verwendet. Selbstverständlich kann die ehemalige radiale Innenwand 17 aber die Aufgabe jeder der drei Lochplatten übernehmen oder auch die des Lochblechs 37 mit gestuften Öffnungen. Je nach Platzverhältnissen und schon vorliegenden Bohrungen 22 in der radialen Innenwand 17 kann somit die Nachrüstung auf die eine oder andere Weise vorgenommen werden.

### BEZUGSZEICHENLISTE

- 10: Sekundärbrennkammer
- 11: Aussenwand
- 12: Innenwand (Verbrennungszone)
- 13: Heissgasauslass
- 14: Kühlluftkanal
- 15: Innenwand (Zuströmzone)
- 16: hinterer Kühlluftkanal
- 17: radiale Innenwand
- 17a: zweite Lochplatte
- 17b: dritte Lochplatte
- 18: Brennstofflanze
- 19: Düse (Brennstofflanze)
- 20: Zuströmzone
- 21: Öffnung (Wand 15)
- 22: Öffnung (Wand 17)
- 23: Verbrennungszone
- 24: erste Lochplatte
- 25: erste Öffnung
- 26: erstes Zwischenvolumen
- 27a: zweite Öffnung
- 27b: dritte Öffnung
- 28: dritte Öffnung
- 29: Lochplatte
- 30: zweites Zwischenvolumen
- 31: Schallwellen
- 32: erstes Zwischenvolumen
- 33: Öffnung in 34
- 34: zweite Lochplatte
- 35: zweites Zwischenvolumen
- 36: Lochblech
- 37: gestufte Öffnung
- 38: erster Stufenteil
- 39: zweiter Stufenteil
- L: Länge des Dämpfungsvolumens
- I: Länge des Halses
- X: Abstand des externen perforierten Bleches von 17
- L1: Länge des Dämpfungsvolumens
- I1: Länge des Halses
- Y: Abstand des internen perforierten Bleches von 17

## Patentansprüche

1. Brennkammer (10) für eine Gasturbine, in welcher Brennkammer (10) die heissen Verbrennungsgase einer Verbrennungszone (23) durch Innenwände (12,17) umschlossen werden, welche durch Kühlluft, welche durch ausserhalb der Innenwände (12,17) durch von einer Aussenwand (11) der Brennkammer (10) und den Innenwänden (12,17) gebildete Kühlluftkanäle (14,16) herangeführt wird, gekühlt werden, wobei zumindest in einem Teilbereich der Innenwände (12,17) die Innenwand (17) aus wenigstens zwei, im wesentlichen parallel zueinander angeordneten Lochplatten (24,17a;24,17a) gebildet wird, wobei eine erste Lochplatte (24) unmittelbar an die Kühlluftkanäle (14,16) grenzt und mit einer Mehrzahl von ersten Öffnungen (25) versehen ist, durch welche Kühlluft (22) aus den Kühlluftkanälen (14,16) in ein hinter der ersten Lochplatte liegendes erstes Zwischenvolumen (26,32) strömt, wobei hinter der ersten Lochplatte (24), in Richtung der Verbrennungszone (23), eine weitere Lochplatte (17a,17b) angeordnet ist, welche mit einer Mehrzahl von weiteren Öffnungen (27a,27b) versehen ist, wobei der Abstand (L,L1) zwischen der ersten Lochplatte (24) und der weiteren Lochplatte (17a,17b) und die geometrischen Abmessungen (I,I1,a,A) der weiteren Öffnungen (27a,27b) so gewählt sind, **dadurch gekennzeichnet, dass** die Öffnungen (27a,27b) zusammen mit zwischen den Lochplatten (24,17a,17b) vorhandenen Zwischenvolumina (26,32,35) eine Mehrzahl von untereinander verbundenen Helmholtzresonatoren bilden und als Schalldämpfer für in der Brennkammer entstehende akustische Schwingungen (31) wirken, und
zusätzlich weitere, schallabsorbierende Mittel (29,34) vorhanden sind.

2. Brennkammer (10) nach Anspruch 1, **dadurch gekennzeichnet, dass** zumindest in einem Teilbereich der Innenwände (12,17) die Innenwand (17) aus drei, im wesentlichen parallel zueinander angeordneten Lochplatten (24,17a,29;24,34,17a) gebildet wird, wobei die erste Lochplatte (24) unmittelbar an die Kühlluftkanäle (14,16) grenzt und mit einer Mehrzahl von ersten Öffnungen (25) versehen ist, durch welche Kühlluft (22) aus den Kühlluftkanälen (14,16) in ein hinter der ersten Lochplatte liegendes erstes Zwischenvolumen (26,32) strömt, welches auf der den Kühlluftkanälen (14,16) zugewandten Seite von der ersten Lochplatte (24) und auf der gegenüberliegenden Seite von einer zweiten Lochplatte (17a,34) begrenzt ist, welche zweite Lochplatte (17a,34) mit einer Mehrzahl von zweiten Öffnungen (27a,33) versehen ist, dass auf der dem ersten Zwischenvolumen (26,32) abgewandten Seite der zweiten Lochplatte (17a,34) eine dritte Lochplatte (17b,29) angeordnet ist, welche mit einer Mehrzahl von dritten Öffnungen (27b,28) versehen ist, und welche an die Verbrennungszone (23) grenzt, und dass wenigstens eine der Lochplatten (29,34) schallabsorbierend ausgestaltet ist.

3. Brennkammer (10) nach Anspruch 2, **dadurch gekennzeichnet, dass** das Kontraktionsverhältnis, definiert als das Verhältnis zwischen der Fläche (b) der Öffnung (28,33) und der in Richtung der Verbrennungszone (23) davor liegenden Fläche (B), für die zweiten (33) oder die dritten (28) Öffnungen im wesentlichen gleich ist wie die grösste, im Verbrennungsraum (23) auftretende, Machzahl, welche definiert ist als das Verhältnis der Quellengeschwindigkeit und der Schallgeschwindigkeit, und dass die mit solchen Öffnungen (33,28) versehene Lochplatte (29,34) schallabsorbierend wirkt.

4. Brennkammer (10) nach einem der Ansprüche 2 oder 3, **dadurch gekennzeichnet, dass** die zweite (17a,34) und die dritte (17b,29) Lochplatte derart voneinander beabstandet sind, dass ein zweites Zwischenvolumen (30,35) gebildet wird.

5. Brennkammer (10) nach einem der Ansprüche 2 bis 4, **dadurch gekennzeichnet, dass** der Abstand (L) zwischen der ersten Lochplatte (24) und der zweiten Lochplatte (17a) und die geometrischen Abmessungen (I,a,A) der zweiten Öffnungen (27a) derart gewählt werden, dass die zweiten Öffnungen (27a) in Kombination mit dem zwischen der ersten (24) und der zweiten (17a) Lochplatte angeordneten ersten Zwischenraum (26) Helmholtzresonatoren ergeben, deren Resonanzfrequenz im wesentlichen im Bereich der im Verbrennungsraum (23) auftretenden akustischen Schwingungen (31) liegt.

6. Brennkammer (10) nach den Ansprüchen 3 und 5, **dadurch gekennzeichnet, dass** die dritte Lochplatte (29) schallabsorbierend ausgestaltet ist.

7. Brennkammer (10) nach Anspruch 6, **dadurch gekennzeichnet, dass** die zweite Lochplatte (17a) eine Dicke (I) im Bereich von 0.1 bis 1 cm, insbesondere bevorzugt von 0.6 cm aufweist, dass das Flächenverhältnis der akustisch relevanten Teilflächen (A) des ersten Zwischenvolumens (26) und der Flächen (a) der zweiten Öffnungen (27a) im Bereich von 5 bis 10, insbesondere bevorzugt von 8, ist, dass der Abstand (L) der ersten (24) von der zweiten (17a) Lochplatte 0.1 bis 1 cm, insbesondere bevorzugt 0.6 cm, ist, dass das Produkt aus Kontraktionsverhältnis der dritten Öffnungen (28) und grösster Machzahl im Bereich von 1 bis 0.5 ist, und dass das Flächenverhältnis der akustisch relevanten Teilflächen (B) im Verbrennungsraum (23) und der akustisch relevanten Teilflächen (A) des ersten Zwischenvolumens (26) in einem Bereich von 1 bis 2 ist, so dass die Helmholtzresonatoren in Kombination mit der schallabsorbierenden Lochplatte (29) im Verbrennungsraum (23) auftretende akustische Schwingungen (31) mit Frequenzen im Bereich von 2 bis 6 kHz absorbieren.

8. Brennkammer (10) nach einem der Ansprüche 2 bis 4, **dadurch gekennzeichnet, dass** der Abstand (L1) zwischen der ersten Lochplatte (24) und der dritten Lochplatte (17b) und die geometrischen Abmessungen (I1,a,A) der dritten Öffnungen (27b) derart gewählt werden, dass die dritten Öffnungen (27a) in Kombination mit dem zwischen der ersten (24) und der dritten (17b) Lochplatte angeordneten Zwischenraum Helmholtzresonatoren ergeben, deren Resonanzfrequenz im wesentlichen im Bereich der im Verbrennungsraum (23) auftretenden akustischen Schwingungen (31) liegt.

9. Brennkammer (10) nach den Ansprüchen 3 und 8, **dadurch gekennzeichnet, dass** die zweite Lochplatte (34) schallabsorbierend ausgestaltet ist.

10. Brennkammer (10) nach Anspruch 9, **dadurch gekennzeichnet, dass** die dritte Lochplatte (17b) eine Dicke (I1) im Bereich von 0.1 bis 1 cm, insbesondere bevorzugt von 0.6 cm aufweist, dass das Flächenverhältnis der akustisch relevanten Teilflächen (A) des Zwischenraums und der Flächen (a) der dritten Öffnungen (27b) im Bereich von 5 bis 10, insbesondere bevorzugt von 8, ist, dass der Abstand (L1) der ersten (24) von der dritten (17b) Lochplatte 0.1 bis 1 cm, insbesondere bevorzugt 0.6 cm, ist, dass das Produkt aus Kontraktionsverhältnis der zweiten Öffnungen (33) und grösster Machzahl im Bereich von 2.5 bis 0.5 ist, und. dass das Flächenverhältnis der akustisch relevanten Teilflächen (B) im Verbrennungsraum (23) und der akustisch relevanten Teilflächen (A) des ersten Zwischenvolumens (26) in einem Bereich von 1 bis 2 ist, so dass die Helmholtzresonatoren in Kombination mit der schallabsorbierenden Lochplatte (34) im Verbrennungsraum (23) auftretende akustische Schwingungen (31) mit Frequenzen im Bereich von 2 bis 6 kHz absorbieren.

11. Brennkammer (10) nach einem der Ansprüche 2 bis 10, **dadurch gekennzeichnet, dass** die zweite (17a,34) und die dritte (29,17b) Lochplatte unmittelbar aufeinander aufliegen, und dass die zweiten (27a,33) und die dritten (28,27b) Öffnungen gleich verteilt und konzentrisch angeordnet sind.

12. Brennkammer (10) nach Anspruch 11, **dadurch gekennzeichnet, dass** die zweite (17a,34) und die dritte (29,17b) Lochplatte von einem Lochblech (36) gebildet werden, welches gestufte Öffnungen (37) aufweist, deren der ersten Lochplatte (24) zugewandte erste Stufenteile (38) den zweiten Öffnungen (27a,33) entsprechen, und deren dem Verbrennungsraum (23) zugewandte Stufenteile (39) den dritten Öffnungen (28,27b) entsprechen.

## Claims

1. Combustion chamber (10) for a gas turbine, in which combustion chamber (10) the hot combustion gases of a combustion zone (23) are surrounded by inner walls (12, 17) which are cooled by cooling air, which is introduced through cooling air ducts (14, 16) outside the inner walls (12, 17), which cooling air ducts (14, 16) are formed by an outer wall (11) of the combustion chamber (10) and the inner walls (12, 17), the inner wall (17) being formed, at least in a partial region of the inner walls (12, 17), from at least two perforated plates (24, 17a; 24, 17a) arranged essentially parallel to one another, a first perforated plate (24) bordering directly on the cooling air ducts (14, 16) and being provided with a plurality of first openings (25) through which cooling air (22) from the cooling air ducts (14, 16) flows into a first intermediate volume (26, 32) located behind the first perforated plate, a further perforated plate (17a, 17b) being arranged behind the first perforated plate (24), in the direction of the combustion zone (23), which further perforated plate (17a, 17b) is provided with a plurality of further openings (27a, 27b), the distance (L, L1) between the first perforated plate (24) and the further perforated plate (17a, 17b) and the geometrical dimensions (I, I1, a, A) of the further openings (27a, 27b) being selected in such a way [sic], **characterized in that** the openings (27a, 27b), together with intermediate volumes (26, 32, 35) present between the perforated plates (24, 17a, 17b), form a plurality of mutually connected Helmholtz resonators and act as noise dampers for acoustic vibrations (31) occurring in the combustion chamber, and in addition further means (29, 34) which act to absorb noise are present.

2. Combustion chamber (10) according to Claim 1, **characterized in that**, at least in a partial region of the inner walls (12, 17), the inner wall (17) is formed from three perforated plates (24, 17a, 29; 24, 34, 17a) arranged essentially parallel to one another, the first perforated plate (24) bordering directly on the cooling air ducts (14, 16) and being provided with a plurality of first openings (25) through which cooling air (22) from the cooling air ducts (14, 16) flows into a first intermediate volume (26, 32) located behind the first perforated plate, which first intermediate volume (26, 32) is bounded, on the side facing towards the cooling air ducts (14, 16), by the first perforated plate (24) and, on the opposite side, by a second perforated plate (17a, 34), which second perforated plate (17a, 34) is provided with a plurality of second openings (27a, 33), **in that** a third perforated plate (17b, 29) is arranged on the side of the second perforated plate (17a, 34) facing away from the first intermediate volume (26, 32), which third perforated plate (17b, 29) is provided with a plurality of third openings (27b, 28) and borders on the combustion zone (23), and **in that** at least one of the perforated plates (29, 34) is configured to absorb noise.

3. Combustion chamber (10) according to Claim 2, **characterized in that** the contraction ratio, defined as the ratio between the area (b) of the opening (28, 33) and the area (B) located in front of it in the direction of the combustion zone (23), is essentially the same for the second (33) or the third (28) openings as the maximum Mach number occurring in the combustion space (23), which is defined as the ratio of the source velocity and the sonic velocity, and **in that** the perforated plate (29, 34) provided with such openings (33, 28) acts in a noise-absorbing manner.

4. Combustion chamber (10) according to one of Claims 2 or 3, **characterized in that** the second (17a, 34) and the third (17b, 29) perforated plates are at such a distance from one another that a second intermediate volume (30, 35) is formed.

5. Combustion chamber (10) according to one of Claims 2 to 4, **characterized in that** the distance (L) between the first perforated plate (24) and the second perforated plate (17a) and the geometrical dimensions (I, a, A) of the second openings (27a) are selected in such a way that the second openings (27a), in combination with the first intermediate space (26) arranged between the first (24) and the second (17a) perforated plates, provide Helmholtz resonators whose resonant frequency is essentially located within the range of the acoustic vibrations (31) occurring in the combustion space (23).

6. Combustion chamber (10) according to Claims 3 and 5, **characterized in that** the third perforated plate (29) is configured to noise absorb.

7. Combustion chamber (10) according to Claim 6, **characterized in that** the second perforated plate (17a) has a thickness (I) in the range from 0.1 to 1 cm, in particular preferably 0.6 cm, **in that** the area ratio of the acoustically relevant partial areas (A) of the first intermediate volume (26) and the areas (a) of the second openings (27a) is in the range from 5 to 10, in particular preferably 8, **in that** the distance (L) of the first (24) from the second (17a) perforated plate is 0.1 to 1 cm, in particular preferably 0.6 cm, **in that** the product of the contraction ratio of the third openings (28) and the maximum Mach number is in the range from 1 to 0.5, and **in that** the area ratio of the acoustically relevant partial areas (B) in the combustion space (23) and the acoustically relevant partial areas (A) of the first intermediate volume (26) is in a range from 1 to 2, so that the Helmholtz resonators, in combination with the noise-absorbing perforated plate (29), absorb acoustic vibrations (31) occurring in the combustion space (23) with frequencies in the range from 2 to 6 kHz.

8. Combustion chamber (10) according to one of Claims 2 to 4, **characterized in that** the distance (L1) between the first perforated plate (24) and the third perforated plate (17b) and the geometrical dimensions (I1, a, A) of the third openings (27b) are selected in such a way that the third openings (27b), in combination with the intermediate space arranged between the first (24) and the third (17b) perforated plate, provide Helmholtz resonators whose resonant frequency is essentially located within the range of the acoustic vibrations (31) occurring in the combustion space (23).

9. Combustion chamber (10) according to Claims 3 and 8, **characterized in that** the second perforated plate (34) is configured to absorb noise.

10. Combustion chamber (10) according to Claim 9, **characterized in that** the third perforated plate (17b) has a thickness (I1) in the range from 0.1 to 1 cm, in particular preferably 0.6 cm, **in that** the area ratio of the acoustically relevant partial areas (A) of the intermediate space and the areas (a) of the third openings (27b) is in the range from 5 to 10, in particular preferably 8, **in that** the distance (L1) of the first (24) from the third (17b) perforated plate is 0.1 to 1 cm, in particular preferably 0.6 cm, **in that** the product of the contraction ratio of the second openings (33) and the maximum Mach number is in the range from 2.5 to 0.5, and **in that** the area ratio of the acoustically relevant partial areas (B) in the combustion space (23) and the acoustically relevant partial areas (A) of the first intermediate volume (26) is in a range from 1 to 2, so that the Helmholtz resonators, in combination with the noise-absorbing perforated plate (34), absorb acoustic vibrations (31) occurring in the combustion space (23) with frequencies in the range from 2 to 6 kHz.

11. Combustion chamber (10) according to one of Claims 2 to 10, **characterized in that** the second (17a, 34) and the third (29, 17b) perforated plates lie directly one above the other, and **in that** the second (27a, 33) and the third (28, 27b) openings are arranged to be equally distributed and concentric.

12. Combustion chamber (10) according to Claim 11, **characterized in that** the second (17a, 34) and the third (29, 17b) perforated plates are formed by a perforated diaphragm (36) which has stepped openings (37), whose first stepped parts (38) facing towards the first perforated plate (24) correspond to the second openings (27a, 33) and whose stepped parts (39) facing towards the combustion space (23) correspond to the third openings (28, 27b).

## Revendications

1. Chambre de combustion (10) pour une turbine à gaz, chambre de combustion (10) dans laquelle les gaz de combustion chauds d'une zone de combustion (23) sont entourés par des parois intérieures (12, 17), lesquelles sont refroidies par de l'air de refroidissement qui est acheminé par des canaux pour air de refroidissement (14, 16) formés à l'extérieur des parois intérieures (12, 17) par une paroi extérieure (11) de la chambre de combustion (10) et les parois intérieures (12, 17), la paroi intérieure (17) étant constituée au moins dans une section partielle des parois intérieures (12, 17) d'au moins deux plaques perforées (24, 17a ; 24, 17a) disposées pour l'essentiel parallèlement l'une à l'autre, une première plaque perforée (24) se terminant directement au niveau des canaux pour air de refroidissement (14, 16) et étant munie d'une pluralité de premières ouvertures (25) à travers lesquelles l'air de refroidissement (22) s'écoule hors des canaux pour air de refroidissement (14, 16) dans un premier volume intermédiaire (26, 32) qui se trouve derrière la première plaque perforée, une plaque perforée supplémentaire (17a, 17b) étant disposée derrière la première plaque perforée (24) en direction de la zone de combustion (23), laquelle est munie d'une pluralité d'ouvertures supplémentaires (27a, 27b), la distance (L, L1) entre la première plaque perforée (24) et la plaque perforée supplémentaire (17a, 17b) ainsi que les dimensions géométriques (I, I1, a, A) des ouvertures supplémentaires (27a, 27b) étant ainsi choisies, **caractérisée en ce que** les ouvertures (27a, 27b), combinées avec le volume intermédiaire (26, 32, 35) qui se trouve entre les plaques perforées (24, 17a, 17b), forment une pluralité de résonateurs de Helmholtz reliés entre eux et agissent comme des silencieux pour les vibrations acoustiques (31) produites dans la chambre de combustion et que sont prévus des moyens d'absorption du son supplémentaires (29, 34).

2. Chambre de combustion (10) selon la revendication 1, **caractérisée en ce que** la paroi intérieure (17) est constituée au moins dans une section partielle des parois intérieures (12, 17) d'au moins trois plaques perforées (24, 17a, 29 ; 24, 34, 17a) disposées pour l'essentiel parallèlement l'une à l'autre, la première plaque perforée (24) se terminant directement au niveau des canaux pour air de refroidissement (14, 16) et étant munie d'une pluralité de premières ouvertures (25) à travers lesquelles l'air de refroidissement (22) s'écoule hors des canaux pour air de refroidissement (14, 16) dans un premier volume intermédiaire (26, 32) qui se trouve derrière la première plaque perforée, lequel est délimité du côté faisant face aux canaux pour air de refroidissement (14, 16) par la première plaque perforée (24) et par une deuxième plaque perforée (17a, 34) du côté opposé, laquelle deuxième plaque perforée (17a, 34) est munie d'une pluralité de deuxièmes ouvertures (27a, 33), qu'une troisième plaque perforée (17b, 29) est disposée sur le côté de la deuxième plaque perforée (17a, 34) à l'opposé du premier volume intermédiaire (26, 32), laquelle est munie d'une pluralité de troisièmes ouvertures (27b, 28) et laquelle se termine au niveau de la zone de combustion (23), et qu'au moins l'une des plaques perforées (29, 34) est configurée de manière à absorber le son.

3. Chambre de combustion (10) selon la revendication 2, **caractérisée en ce que** le rapport de contraction, défini comme étant le rapport entre la surface (b) de l'ouverture (28, 33) et la surface (B) qui se trouve devant elle en direction de la zone de combustion (23), est quasiment identique pour les deuxièmes (33) ou les troisièmes ouvertures (28) que le plus grand nombre de Mach produit dans l'espace de combustion (23), lequel est défini comme étant le rapport entre la vitesse d'écoulement et la vitesse du son, et que la plaque perforée (29, 34) munie de telles ouvertures (33, 28) a un effet d'absorption du son.

4. Chambre de combustion (10) selon l'une des revendications 2 ou 3, **caractérisée en ce que** la deuxième (17a, 34) et la troisième (17b, 29) plaque perforée sont espacées l'une de l'autre de telle manière à former un deuxième volume intermédiaire (30, 35).

5. Chambre de combustion (10) selon l'une des revendications 2 à 4, **caractérisée en ce que** la distance (L) entre la première plaque perforée (24) et la deuxième plaque perforée (17a) ainsi que les dimensions géométriques (I, a, A) des deuxièmes ouvertures (27a) sont choisies de telle manière que les deuxièmes ouvertures (27a), combinées avec le premier espace intermédiaire (26) qui se trouve entre la première (24) et la deuxième plaque perforée (17a), forment des résonateurs de Helmholtz dont la fréquence de résonance se trouve pour l'essentiel dans la gamme des vibrations acoustiques (31) produites dans l'espace de combustion (23).

6. Chambre de combustion (10) selon l'une des revendications 3 et 5, **caractérisée en ce que** la troisième plaque perforée (29) est configurée de manière à absorber le son.

7. Chambre de combustion (10) selon la revendication 6, **caractérisée en ce que** la deuxième plaque perforée (17a) présente une épaisseur (I) comprise entre 0,1 et 1 cm, notamment de préférence de 0,6 cm, que le rapport de surface entre la surface partielle (A) importante du point de vue acoustique du premier volume intermédiaire (26) et la surface (a) des deuxièmes ouvertures (27a) est compris entre 5 et 10, notamment de préférence égal à 8, que la distance (L) entre la première (24) et la deuxième (17a) plaque perforée est comprise entre 0,1 et 1 cm, notamment de préférence égale à 0,6 cm, que le produit du rapport de contraction des troisièmes ouvertures (28) et du nombre de Mach le plus élevé est compris entre 1 et 0,5, et que le rapport de surface entre la surface partielle (B) importante du point de vue acoustique dans l'espace de combustion (23) et la surface partielle (A) importante du point de vue acoustique du premier volume intermédiaire (26) est compris entre 1 et 2 de manière à ce que les résonateurs de Helmholtz, combinés avec la plaque perforée absorbant le son (29), absorbent les vibrations acoustiques (31) produites dans l'espace de combustion (23) à des fréquences comprises entre 2 et 6 kHz.

8. Chambre de combustion (10) selon l'une des revendications 2 à 4, **caractérisée en ce que** la distance (L1) entre la première plaque perforée (24) et la troisième plaque perforée (17b) ainsi que les dimensions géométriques (I1, a, A) des troisièmes ouvertures (27b) sont choisies de telle manière que les troisièmes ouvertures (27a), combinées avec l'espace intermédiaire qui se trouve entre la première (24) et la troisième plaque perforée (17b), forment des résonateurs de Helmholtz dont la fréquence de résonance se trouve pour l'essentiel dans la gamme des vibrations acoustiques (31) produites dans l'espace de combustion (23).

9. Chambre de combustion (10) selon l'une des revendications 3 et 8, **caractérisée en ce que** la deuxième plaque perforée (34) est configurée de manière à absorber le son.

10. Chambre de combustion (10) selon la revendication 9, **caractérisée en ce que** la troisième plaque perforée (17b) présente une épaisseur (I1) comprise entre 0,1 et 1 cm, notamment de préférence de 0,6 cm, que le rapport de surface entre la surface partielle (A) importante du point de vue acoustique de l'espace intermédiaire et la surface (a) des troisièmes ouvertures (27b) est compris entre 5 et 10, notamment de préférence égal à 8, que la distance (L1) entre la première (24) et la troisième (17b) plaque perforée est comprise entre 0,1 et 1 cm, notamment de préférence égale à 0,6 cm, que le produit du rapport de contraction des deuxièmes ouvertures (33) et du nombre de Mach le plus élevé est compris entre 2,5 et 0,5, et que le rapport de surface entre la surface partielle (B) importante du point de vue acoustique dans l'espace de combustion (23) et la surface partielle (A) importante du point de vue acoustique du premier volume intermédiaire (26) est compris entre 1 et 2 de manière à ce que les résonateurs de Helmholtz, combinés avec la plaque perforée absorbant le son (34), absorbent les vibrations acoustiques (31) produites dans l'espace de combustion (23) à des fréquences comprises entre 2 et 6 kHz.

11. Chambre de combustion (10) selon l'une des revendications 2 à 10, **caractérisée en ce que** la deuxième (17a, 34) et la troisième (29, 17b) plaque perforée reposent directement l'une sur l'autre, et que les deuxièmes (27a, 33) et les troisièmes (28, 27b) ouvertures sont distribuées de manière régulière et concentrique.

12. Chambre de combustion (10) selon la revendication 11, **caractérisée en ce que** la deuxième (17a, 34) et la troisième (29, 17b) plaque perforée sont réalisées dans une tôle perforée (36) qui présente des ouvertures étagées (37) dont les premières parties étagées (38) qui font face à la première plaque perforée (24) correspondent aux deuxièmes ouvertures (27a, 33) et dont parties étagées (39) qui font face à l'espace de combustion (23) correspondent aux troisièmes ouvertures (28, 27b).
